# FASCICULE DE BREVET EUROPEEN

(11) **EP 2 738 450 B1**
(45) Date de publication et mention de la délivrance du brevet: **27.07.2016**
(21) Numéro de dépôt: 13194164.3
(22) Date de dépôt: 22.11.2013
(51) Int. Cl.: F21S 10/02, F21V 9/10, F21V 9/16, F21V 11/08, F21V 13/02, F21V 14/08, F21V 7/00, F21Y 115/10

(54) **Dispositif d'éclairage à température de couleur réglable**
Beleuchtungsvorrichtung mit regulierbarer Farbtemperatur
Lighting device with adjustable colour temperature

(30) Priorité: 03.12.2012 FR 1261566
(43) Date de publication de la demande: 04.06.2014
(73) Titulaire: Lucibel SA, 92500 Rueil Malmaison (FR)
(72) Inventeur: Houot, Jean-Laurent, 38110 Saint Clair de la Tour (FR); Leroy, Sébastien, 38110 La Chapelle de la Tour (FR)
(74) Mandataire: Martin, Marie-Aude

(56) Documents cités:
- EP-A1- 2 369 224
- WO-A1-2008/149250
- GB-A- 1 112 838
- US-A1- 2009 086 475
- US-A1- 2009 103 293
- US-A1- 2010 033 948
- US-A1- 2012 162 993
- US-A1- 2012 236 534
- US-A1- 2012 287 624

## Description

La présente invention concerne un dispositif d'éclairage à température de couleur réglable.

Il est connu de réaliser des dispositifs d'éclairage à température de couleur variable en utilisant plusieurs sources lumineuses, émettant chacune dans des températures de couleur différentes, et en contrôlant la fréquence d'extinction et d'allumage de chacune de ces sources lumineuses par l'intermédiaire, par exemple, d'une horloge PWM. La modification de la fréquence d'allumage et d'extinction de chacune de ces sources lumineuses permet, en tenant compte de la persistance rétinienne, d'obtenir un changement de la température de couleur perçue par un utilisateur.

Cependant, ces dispositifs d'éclairage nécessitent l'utilisation de plusieurs sources lumineuses émettant chacune de la lumière dans des températures de couleur différentes, ce qui implique un nombre important de sources lumineuses, et un déséquilibre dans la balance des températures de couleur lorsqu'une ou plusieurs de ces sources lumineuses sont défectueuses.

Le document WO2008/149250 décrit un système d'éclairage à couleur réglable comprenant une source lumineuse et une chambre de mixage de la lumière à l'intérieur de laquelle la source lumineuse est agencée. Aussi la présente invention vise à pallier tout ou partie de ces inconvénients en proposant un dispositif d'éclairage à température de couleur réglable, permettant de faire varier la température de couleur de la lumière émise en sortie du dispositif d'éclairage, de façon fiable et reproductible.

A cet effet, la présente invention a pour objet un dispositif d'éclairage à température de couleur réglable selon la revendication 1. Le dispositif d'éclairage comprend une source lumineuse, agencée pour émettre de la lumière dans une première chambre de mixage, la première chambre de mixage comprenant un orifice de fuite et une structure filtrante destinée à modifier la longueur d'onde de la lumière émise par la source lumineuse, la structure filtrante et l'orifice de fuite donnant accès à une deuxième chambre de mixage, destinée au mixage de la lumière sortie de la première chambre de mixage via la structure filtrante et via l'orifice de fuite, le dispositif d'éclairage comprenant en outre un organe d'obturation destiné à obturer au moins partiellement l'orifice de fuite pour autoriser ou interdire le passage de la lumière émise par la source lumineuse au travers de l'orifice de fuite, l'orifice de fuite et l'organe d'obturation étant mobiles l'un par rapport à l'autre sous l'action d'un organe de commande permettant à un utilisateur de commander le déplacement relatif de l'organe d'obturation par rapport à l'orifice de fuite pour calibrer les fuites de lumière via l'orifice de fuite afin d'ajuster la température de couleur de la lumière émise en sortie du dispositif d'éclairage.

Ainsi, le dispositif d'éclairage selon l'invention offre la possibilité de régler la température de couleur de la lumière émise en sortie du dispositif. Ce réglage est obtenu par une solution mécanique offrant la possibilité à l'utilisateur de générer des fuites calibrées de la lumière émise par la source lumineuse, qui peut correspondre à de la lumière bleue. Ces fuites calibrées de lumière bleue sont ensuite mixées dans la deuxième chambre de mixage avec la lumière bleue émise par la source lumineuses et ayant été filtrée par la structure filtrante (la lumière bleue pouvant correspondre à de la lumière blanche après filtration), de sorte que des lumières de température de couleur différente sont mixées dans la deuxième chambre de mixage (par exemple lumière bleue fuitant via l'orifice de fuite et lumière blanche filtrée par la structure filtrante). Ainsi, en contrôlant la quantité de lumière traversant l'orifice de fuite par déplacement relatif de l'organe d'obturation et de l'orifice de fuite, l'utilisateur contrôle la colorimétrie en sortie du dispositif.

Selon un mode de réalisation, l'organe de commande correspond à une tige mobile en rotation par rapport à la deuxième chambre de mixage, la tige présentant une extrémité proximale rattachée à l'un des éléments sélectionnés parmi la première chambre de mixage, l'organe d'obturation ou la structure filtrante en vue de faire pivoter ledit élément autour de l'axe de la tige et déplacer ainsi relativement l'un par rapport à l'autre l'organe d'obturation et l'orifice de fuite.

Avantageusement, la tige comprend en outre une extrémité distale s'étendant hors de la première chambre de mixage et hors de la deuxième chambre de mixage.

Ainsi, la tige peut être commandée depuis l'extérieur de la deuxième chambre de mixage, par exemple manuellement par un utilisateur, ou par l'intermédiaire d'une assistance, comme un moteur, notamment un moteur pas à pas, commandé à distance par l'utilisateur ou via un interrupteur de commande.

Avantageusement, le dispositif comprend un moteur, notamment un moteur pas-à-pas, relié à l'organe de commande pour actionner l'organe de commande et conséquemment provoquer le déplacement relatif de l'organe d'obturation par rapport à l'orifice de fuite.

Selon un mode de réalisation, la deuxième chambre de mixage comprend un manchon central s'étendant en saillie depuis le fond de la deuxième chambre de mixage, le manchon central comprenant un alésage traversé par la tige de sorte que le manchon central forme palier pour la rotation de la tige par rapport à la deuxième chambre de mixage.

Avantageusement, le dispositif d'éclairage comprend des moyens pour indiquer la position relative de l'organe d'obturation par rapport à l'orifice de fuite.

La première chambre de mixage est contenue dans la deuxième chambre de mixage, la première chambre de mixage et la deuxième chambre de mixage étant agencées tête-bêche.

Ainsi, le dispositif d'éclairage selon l'invention offre l'avantage de la compacité. De plus, la lumière sortant de la première chambre de mixage est orientée vers le fond de la deuxième chambre de mixage.

De manière avantageuse, l'orifice de fuite et une ouverture délimitée par la première chambre de mixage, en travers de laquelle est agencée la structure filtrante, sont agencées en regard du fond de la deuxième chambre de mixage.

Ainsi, la lumière sortant de la première chambre de mixage via l'orifice de fuite et celle traversant la structure filtrante se réfléchissent toutes deux contre le fond de la deuxième chambre de mixage, ce qui garantit un mixage plus efficace.

Selon une forme d'exécution, l'orifice de fuite comprend une paroi filtrante destinée à convertir la longueur d'onde de la lumière émise par la source lumineuse en une longueur d'onde distincte de celle obtenue lors la conversion de la longueur d'onde de la lumière émise par la source lumineuse par la structure filtrante.

Selon une possibilité, l'organe d'obturation comprend un volet superposé à la structure filtrante, le volet étant mobile relativement à la structure filtrante pour recouvrir ou dégager l'orifice de fuite, l'orifice de fuite étant ménagé dans la structure filtrante.

Avantageusement, une paroi latérale de la première chambre de mixage comprend un épaulement sur lequel est destiné à prendre appui l'organe d'obturation, l'épaulement étant agencé pour prendre l'organe d'obturation en sandwich avec la structure filtrante.

Selon une forme d'exécution, la structure filtrante comprend une couche de phosphore déporté.

Par couche de phosphore déporté on entend couche de phosphore agencée à distance de la puce LED, par opposition à une couche comprenant du phosphore déposé directement sur la puce LED.

D'autres caractéristiques et avantages de la présente invention ressortiront clairement de la description ci-après d'un mode particulier de réalisation, donné à titre d'exemple non limitatif, en référence aux dessins annexés dans lesquels :
- la figure 1 est une vue en perspective d'un dispositif d'éclairage selon un mode de réalisation de l'invention,
- la figure 2 est une vue en coupe et de côté d'un dispositif d'éclairage selon un mode de réalisation de l'invention,
- les figures 3 à 5 sont des vues de dessus et en perspective de divers éléments d'un dispositif d'éclairage selon un mode de réalisation de l'invention,
- les figures 6 à 8 sont des vues en coupe et de côté d'un dispositif d'éclairage selon un mode de réalisation de l'invention, dans différentes positions de fonctionnement,
- les figures 9 à 11 sont des vues en coupe et de côté d'un dispositif d'éclairage selon un autre mode de réalisation de l'invention, dans différentes positions de fonctionnement,
- les figures 12 et 13 sont des vues en perspective d'une partie du dispositif d'éclairage des figures 9 à 11,
- les figures 14 et 15 sont des vues de dessus d'une partie d'un dispositif d'éclairage selon un autre mode de réalisation, dans différentes positions de fonctionnement.

La figure 1 montre un dispositif 1 d'éclairage à température de couleur réglable, selon un mode de réalisation de l'invention.

Comme cela est visible sur les figures 1 et 2, le dispositif 1 d'éclairage comprend une source 2 lumineuse, agencée pour émettre de la lumière dans une première chambre 4 de mixage.

Comme cela est visible sur les figures 2 et 3, la première chambre 4 de mixage comprend un orifice 6 de fuite et une structure 8 filtrante, destinée à modifier la longueur d'onde de la lumière émise par la source 2 lumineuse.

La première chambre 4 de mixage comprend par exemple un fond 10 depuis lequel s'étend une paroi 12 latérale. La première chambre 4 de mixage, notamment la paroi 12 latérale, délimite avantageusement une ouverture en travers de laquelle est agencée la structure 8 filtrante. L'ouverture débouche avantageusement à l'intérieur d'une deuxième chambre 14 de mixage. La deuxième chambre 14 de mixage comprend par exemple un fond 16 depuis lequel s'étend une paroi 18 latérale. La deuxième chambre 14 de mixage, notamment la paroi 18 latérale, délimite une ouverture de sortie pour la lumière mixée dans cette deuxième chambre 14 de mixage, comme cela est visible par exemple sur la figure 1.

La structure 8 filtrante et l'orifice 6 de fuite donnent accès à la deuxième chambre 14 de mixage, destinée au mixage de la lumière sortie de la première chambre 4 de mixage, via la structure 8 filtrante d'une part et via l'orifice 6 de fuite d'autre part.

Comme cela est représenté sur les figures 1 et 2, la première chambre 4 de mixage peut être intégralement contenue dans la deuxième chambre 14 de mixage.

De façon avantageuse, la première chambre 4 de mixage et la deuxième chambre 14 de mixage peuvent être agencées tête-bêche. Autrement dit, l'orifice 6 de fuite et l'ouverture délimitée par la première chambre 4 de mixage en travers de laquelle est agencée la structure 8 filtrante peuvent être agencées en regard du fond 16 de la deuxième chambre 14 de mixage.

Le dispositif 1 d'éclairage comprend également un organe 20 d'obturation, représenté sur la figure 4, pour obturer au moins partiellement l'orifice 6 de fuite, c'est-à-dire pour autoriser ou interdire le passage de la lumière émise par la source 2 lumineuse à travers l'orifice 6 de fuite.

L'orifice 6 de fuite et l'organe 20 d'obturation sont mobiles l'un par rapport à l'autre, par exemple entre une première position, représentée sur les figures 8, 9 et 14, dans laquelle l'organe 20 d'obturation obture complètement l'orifice 6 de fuite pour empêcher la lumière émise par la source 2 lumineuse de passer au travers de l'orifice 6 de fuite (la lumière émise par la source 2 lumineuse est contrainte dans ce cas de passer en totalité au travers de la structure 8 filtrante), et une deuxième position, représentée sur les figures 6 et 11, dans laquelle l'organe 20 d'obturation dégage complètement le passage au travers de l'orifice 6 de fuite. Les figures 7, 10 et 15 montrent une position intermédiaire comprise entre la première position et la deuxième position, l'organe 20 d'obturation obturant partiellement l'orifice 6 de fuite en dégageant un passage partiel pour la lumière émise par la source 2 lumineuse.

Le déplacement relatif de l'organe 20 d'obturation et de l'orifice 6 de fuite est réalisé au moyen d'un organe de commande, pouvant correspondre à une tige 22, mobile en rotation par rapport à la deuxième chambre 14 de mixage.

La tige 22 peut présenter une extrémité 24 proximale rattachée à l'un des éléments sélectionnés parmi la première chambre 4 de mixage, l'organe 20 d'obturation ou la structure 8 filtrante.

Plus particulièrement, on notera que la tige 22 peut être solidaire de l'organe 20 d'obturation, qu'elle entraîne en rotation tandis que l'élément sur lequel est ménagé l'orifice 6 de fuite (par exemple la première chambre 4 de mixage, ou la structure 8 filtrante comme sur les exemples représentés) reste immobile par rapport à la deuxième chambre 14 de mixage.

La tige 22 peut alternativement être solidaire de l'élément sur lequel est ménagé l'orifice 6 de fuite (par exemple la première chambre 4 de mixage, ou la structure 8 filtrante conformément aux exemples représentés), et entraîner de fait cet élément et l'orifice 6 de fuite en rotation, tandis que l'organe 20 d'obturation reste immobile par rapport à la deuxième chambre 14 de mixage.

Selon l'exemple des figures 1 à 8, l'extrémité 24 proximale de la tige 22 est solidaire de la première chambre 4 de mixage, de sorte que la première chambre 4 de mixage, et tous les éléments qui lui sont solidaires, comme par exemple l'organe 20 d'obturation, sont mobiles en rotation par rapport à la deuxième chambre 14 de mixage. Selon cet exemple, l'orifice 6 de fuite est ménagé sur la structure 8 filtrante, montée immobile par rapport à la deuxième chambre 14 de mixage.

La tige 22 comprend en outre une extrémité 26 distale s'étendant hors de la première chambre 4 de mixage et hors de la deuxième chambre 14 de mixage.

Le dispositif 1 d'éclairage peut comprendre des moyens pour indiquer la position relative de l'organe 20 d'obturation par rapport à l'orifice 6 de fuite, comprenant par exemple des crans 27 ou marques sur la deuxième chambre 14 de mixage et un ergot 29 solidaire de la tige 22, agencé pour venir en regard de l'un des crans 27 ou marques lorsque l'organe 20 d'obturation et l'orifice 6 de fuite sont dans une position relative prédéterminée.

Comme cela est visible sur les figures 3 et 4, la structure 8 filtrante et l'organe 20 d'obturation peuvent présenter une forme de disque, de diamètres ici différents (celui de l'organe 20 d'obturation est inférieur à celui de la structure 8 filtrante), destinés à être agencés de façon concentrique. L'organe 20 d'obturation et la structure 8 filtrante peuvent présenter chacun un alésage central 31, 33, pour le passage de la tige 22.

Comme cela est visible par exemple sur la figure 2, la deuxième chambre 14 de mixage comprend un manchon 28 central s'étendant en saillie depuis le fond 16 de la deuxième chambre 14 de mixage. Le manchon 28 central peut comprendre un alésage 30 traversé par la tige 22 ; le manchon 28 central forme ainsi palier pour la rotation de la tige 22 par rapport à la deuxième chambre 14 de mixage.

Le manchon 28 central peut comprendre une surface 32 d'appui supérieure permettant à l'ensemble formé par la première chambre 4 de mixage, la structure 8 filtrante et l'organe 20 d'obturation de reposer sur le manchon 28 central. Ainsi, la première chambre 4 de mixage est maintenue en position à l'intérieur de la deuxième chambre 14 de mixage par l'intermédiaire du manchon 28 central.

Comme cela est visible sur les figures 9 à 11, la première chambre 4 de mixage, l'organe 20 d'obturation ou la structure 8 filtrante peuvent comprendre un manchon 34 destiné à coopérer par complémentarité de forme avec le manchon 28 central de la deuxième chambre 14 de mixage. Cet agencement offre l'avantage d'une plus grande stabilité et d'une meilleure robustesse du dispositif 1 d'éclairage.

L'orifice 6 de fuite peut comprendre une paroi 35 filtrante, représentée schématiquement sur la figure 3 pour l'un des trois orifices 6 de fuite, destinée à convertir la longueur d'onde de la lumière émise par la source 2 lumineuse en une longueur d'onde distincte de celle obtenue lors la conversion de la longueur d'onde de la lumière émise par la source 2 lumineuse par la structure 8 filtrante.

Comme cela est illustré à la figure 3, la structure 8 filtrante comporte par exemple une couche 36 comprenant un matériau filtrant. La couche 36 peut être supportée par une portion 38 de support délimitant une ouverture dans laquelle s'étend la couche 36 comprenant le matériau filtrant. Comme cela est visible sur la figure 1, la paroi 12 latérale de la première chambre 4 de mixage peut comprendre un épaulement 40 sur lequel est destinée à prendre appui la portion 38 de support de la structure 8 filtrante.

Comme cela est illustré à la figure 4, l'organe 20 d'obturation peut comprendre un volet 42 superposé à la structure 8 filtrante, le volet 42 étant mobile relativement à la structure 8 filtrante pour recouvrir ou dégager l'orifice 6 de fuite, l'orifice 6 de fuite étant ici ménagé dans la structure 8 filtrante.

La paroi 12 latérale de la première chambre 4 de mixage peut comprendre un épaulement 44 sur lequel est destiné à prendre appui l'organe 20 d'obturation, l'épaulement 44 étant agencé pour prendre l'organe 20 d'obturation en sandwich avec la structure 8 filtrante.

L'organe 20 d'obturation peut être solidarisé à la première chambre 4 de mixage, en étant par exemple collé à l'épaulement 44. La structure 8 filtrante peut quant à elle être rendue solidaire de la deuxième chambre 14 de mixage, par exemple en étant collée ou emmanchée en force sur le manchon 28 central de la deuxième chambre 14 de mixage.

L'orifice 6 de fuite peut être ménagé dans la structure 8 filtrante comme cela est représenté sur les figures 1 à 15, notamment dans la portion 38 de support de la structure 8 filtrante, ou éventuellement dans l'une des parois de la première chambre 4 de mixage parmi la paroi 12 latérale ou le fond 10 de la première chambre 4 de mixage.

Selon l'exemple des figures 9 à 13, l'orifice 6 de fuite peut être ménagé sur un diamètre extérieur de la structure 8 filtrante.

Selon l'exemple des figures 14 et 15, l'orifice 6 de fuite peut être ménagé sur un diamètre intérieur de la structure 8 filtrante.

Comme cela est représenté sur la figure 2, la deuxième chambre 14 de mixage comprend un diffuseur 48 agencé pour recouvrir au moins partiellement l'ouverture de sortie. Le diffuseur 48 peut prendre appui sur un épaulement 46 ménagé sur la paroi 18 latérale de la deuxième chambre 14 de mixage. L'ouverture de sortie peut aussi comporter une couche comprenant un matériau filtrant. Cette couche en matériau filtrant peut ainsi comprendre du phosphore permettant par exemple de modifier la température de couleur de la lumière mixée dans la deuxième chambre de mixage dans une plage de température de couleur qui peut être comprise entre 7000°K et 9000°K, notamment de l'ordre de 8000°K.

La source 2 lumineuse peut être agencée au fond 10 de la première chambre 4 de mixage pour émettre de la lumière en direction de l'ouverture délimitée par la paroi 12 latérale de la première chambre 4 de mixage, donc en direction du fond 16 de la deuxième chambre 14 de mixage.

La source 2 lumineuse peut correspondre à une diode électroluminescente (LED selon l'acronyme anglais). Elle peut émettre de la lumière bleue, de longueur d'onde comprise par exemple entre 400 nm et 550 nm. La température de couleur de la lumière émise par la source lumineuse peut être supérieure à 5500°K, par exemple comprise entre 6000°K et 7000°K.

La structure 8 filtrante peut comprendre du phosphore. Ainsi, le matériau filtrant de la couche 36 peut correspondre à du phosphore. Le phosphore de la structure 8 filtrante peut par exemple permettre de convertir la lumière émise par la source lumineuse en lumière blanche, dont la température de couleur peut être comprise entre 1000°K et 4000°K, notamment entre 2000°K et 3000°K.

De même, lorsqu'elle est présente, la paroi 35 filtrante agencée en travers de l'orifice 6 de fuite peut comprendre du phosphore, destiné à convertir la lumière émise par la source 2 lumineuse en une température de couleur distincte de celle de la lumière émise par la source 2 lumineuse, et qui diffère également de la température de couleur de la lumière filtrée par la structure 8 filtrante, pour conserver un mixage de deux températures de couleur différentes dans la deuxième chambre 14 de mixage.

En fonctionnement, il suffit à l'utilisateur de faire pivoter la tige 22 pour déplacer l'organe 20 d'obturation relativement à l'orifice 6 de fuite, ce qui a pour effet de calibrer la fuite de lumière émise par la source 2 lumineuse à travers la première chambre 4 de mixage. Ainsi, l'utilisateur peut contrôler la proportion de lumière émise par la source 2 lumineuse qui est destinée à traverser l'orifice 6 de fuite. Cette lumière étant mixée avec la lumière filtrée par la structure 8 filtrante, qui est d'une température de couleur différente, l'utilisateur, en contrôlant la quantité de lumière fuitant via l'orifice 6 de fuite, contrôle ainsi la colorimétrie de la lumière en sortie du dispositif 1.

Bien entendu, l'invention n'est nullement limitée au mode de réalisation décrit ci-dessus, ce mode de réalisation n'ayant été donné qu'à titre d'exemple. Des modifications restent possibles, notamment du point de vue de la constitution des divers éléments ou par la substitution d'équivalents techniques, sans sortir pour autant du champ de protection de l'invention.

Ainsi, l'organe 20 d'obturation peut par exemple correspondre à un diaphragme.

## Revendications

1. Dispositif (1) d'éclairage à température de couleur réglable, comprenant une source (2) lumineuse agencée pour émettre de la lumière dans une première chambre (4) de mixage du dispositif (1), la première chambre (4) de mixage comprenant un orifice (6) de fuite, et une structure (8) filtrante destinée à modifier la longueur d'onde de la lumière émise par la source (2) lumineuse, le dispositif (1) d'éclairage comprenant en outre un organe (20) d'obturation destiné à obturer au moins partiellement l'orifice (6) de fuite pour autoriser ou interdire le passage de la lumière émise par la source (2) lumineuse au travers de l'orifice (6) de fuite, l'orifice (6) de fuite et l'organe (20) d'obturation étant mobiles l'un par rapport à l'autre sous l'action d'un organe de commande permettant à un utilisateur de commander le déplacement relatif de l'organe (20) d'obturation par rapport à l'orifice (6) de fuite pour calibrer les fuites de lumière via l'orifice (6) de fuite afin d'ajuster la température de couleur de la lumière émise en sortie du dispositif (1) d'éclairage, **caractérisé en ce que** la structure (8) filtrante et l'orifice (6) de fuite donnent accès à une deuxième chambre (14) de mixage du dispositif (1), destinée au mixage de la lumière sortie de la première chambre (4) de mixage via la structure (8) filtrante et via l'orifice (6) de fuite, la première chambre (4) de mixage étant contenue dans la deuxième chambre (14) de mixage, la première chambre (4) de mixage et la deuxième chambre (14) de mixage étant agencées tête-bêche et **en ce que** la deuxième chambre (14) comprend un diffuseur (48) agencé pour recouvrir au moins partiellement l'ouverture de sortie de la deuxième chambre (14).

2. Dispositif (1) d'éclairage selon la revendication 1, **caractérisé en ce que** l'organe de commande correspond à une tige (22) mobile en rotation par rapport à la deuxième chambre (14) de mixage, la tige (22) présentant une extrémité (24) proximale rattachée à l'un des éléments sélectionnés parmi la première chambre (4) de mixage, l'organe (20) d'obturation ou la structure (8) filtrante en vue de faire pivoter ledit élément autour de l'axe de la tige (22) et déplacer ainsi relativement l'un par rapport à l'autre l'organe (20) d'obturation et l'orifice (6) de fuite.

3. Dispositif (1) d'éclairage selon la revendication 2, **caractérisé en ce que** la tige (22) comprend en outre une extrémité (26) distale s'étendant hors de la première chambre (4) de mixage et hors de la deuxième chambre (14) de mixage.

4. Dispositif (1) d'éclairage selon la revendication 2 ou 3, **caractérisé en ce que** la deuxième chambre (14) de mixage comprend un manchon (28) central s'étendant en saillie depuis le fond (16) de la deuxième chambre (14) de mixage, le manchon (28) central comprenant un alésage (30) traversé par la tige (22) de sorte que le manchon (28) central forme palier pour la rotation de la tige (22) par rapport à la deuxième chambre (14) de mixage.

5. Dispositif (1) d'éclairage selon l'une des revendications 1 à 4, **caractérisé en ce que** le dispositif (1) d'éclairage comprend des moyens pour indiquer la position relative de l'organe (20) d'obturation par rapport à l'orifice (6) de fuite.

6. Dispositif (1) d'éclairage selon l'une des revendications 1 à 5, **caractérisé en ce que** l'orifice (6) de fuite et une ouverture délimitée par la première chambre (4) de mixage, en travers de laquelle est agencée la structure (8) filtrante, sont agencées en regard du fond (16) de la deuxième chambre (14) de mixage.

7. Dispositif (1) d'éclairage selon l'une des revendications 1 à 6, **caractérisé en ce que** l'orifice (6) de fuite comprend une paroi (35) filtrante destinée à convertir la longueur d'onde de la lumière émise par la source (2) lumineuse en une longueur d'onde distincte de celle obtenue lors la conversion de la longueur d'onde de la lumière émise par la source (2) lumineuse par la structure (8) filtrante.

8. Dispositif (1) d'éclairage selon l'une des revendications 1 à 7, **caractérisé en ce que** l'organe (20) d'obturation comprend un volet (42) superposé à la structure (8) filtrante, le volet (42) étant mobile relativement à la structure (8) filtrante pour recouvrir ou dégager l'orifice (6) de fuite, l'orifice (6) de fuite étant ménagé dans la structure (8) filtrante.

9. Dispositif (1) d'éclairage selon l'une des revendications 1 à 8, **caractérisé en ce qu'**une paroi (12) latérale de la première chambre (4) de mixage comprend un épaulement (44) sur lequel est destiné à prendre appui l'organe (20) d'obturation, l'épaulement (44) étant agencé pour prendre l'organe (20) d'obturation en sandwich avec la structure (8) filtrante.

10. Dispositif (1) d'éclairage selon l'une des revendications 1 à 9, **caractérisé en ce que** la structure (8) filtrante comprend une couche (36) de phosphore déporté.

11. Dispositif (1) d'éclairage selon l'une des revendications 1 à 10, **caractérisé en ce que** le dispositif (1) comprend un moteur, notamment un moteur pas-à-pas, relié à l'organe de commande pour actionner l'organe de commande et conséquemment provoquer le déplacement relatif de l'organe (20) d'obturation par rapport à l'orifice (6) de fuite.

## Patentansprüche

1. Beleuchtungsvorrichtung (1) mit regelbarer Farbtemperatur, umfassend eine Lichtquelle (2), die derart angeordnet ist, dass sie Licht in einer ersten Mischkammer (4) der Vorrichtung (1) ausstrahlt, wobei die erste Mischkammer (4) eine Streulichtöffnung (6) sowie eine Filterstruktur (8) zur Modifikation der Wellenlänge des von der Lichtquelle (2) ausgestrahlten Lichts umfasst, wobei die Vorrichtung (1) ferner einen Verschluss (20) zum mindestens teilweisen Verschließen der Öffnung (6) umfasst, um den Durchgang des von der Lichtquelle (2) ausgestrahlten Lichts aus der Öffnung (6) zu ermöglichen oder zu verhindern, wobei Streulichtöffnung (6) und Verschluss (20) unter der Einwirkung einer Steuerung, über die ein Benutzer die relative Verschiebung des Verschlusses (20) gegenüber der Streulichtöffnung (6) zur Kalibrierung der des über die Öffnung (6) austretenden Streulichts veranlassen kann, um die Farbtemperatur des aus der Vorrichtung (1) austretenden Lichts einzustellen, **dadurch gekennzeichnet, dass** die Filterstruktur (8) und die Streulichtöffnung (6) Zugang zu einer zweiten Mischkammer (14) der Vorrichtung (1) zur Mischung des aus der ersten Mischkammer (4) über die Filterstruktur (8) und die Öffnung (6) austretenden Lichts gewähren, wobei die erste Mischkammer (4) in der zweiten Mischkammer (14) enthalten ist, wobei die erste (4) und zweite Mischkammer (14) Kopf zu Ende angeordnet sind, und dadurch, dass die zweite Kammer (14) einen Diffusor (48) umfasst, der zur mindestens teilweisen Abdeckung der Austrittsöffnung der zweiten Kammer (14) angeordnet ist.

2. Vorrichtung (1) nach Anspruch 1, **dadurch gekennzeichnet, dass** die Steuerung eine relativ zur zweiten Mischkammer (14) drehbaren Stange (22) ist, wobei die Stange (22) ein proximales Ende (24) aufweist, das mit einem Element aus der nachfolgenden Gruppe verbunden ist: die erste Mischkammer (4), der Verschluss (20) oder die Filterstruktur (8), um das Element um die Achse der Stange (22) zu schwenken und so den Verschluss (20) und die Streulichtöffnung (6) relativ zueinander zu verschieben.

3. Vorrichtung (1) nach Anspruch 2, **dadurch gekennzeichnet, dass** die Stange (22) ferner ein distales Ende (26) umfasst, das sich außerhalb der ersten (4) und zweiten Mischkammer (14) erstreckt.

4. Vorrichtung (1) nach Anspruch 2 oder 3, **dadurch gekennzeichnet, dass** die zweite Mischkammer (14) eine zentrale Hülse (28) umfasst, die vom Boden (16) der zweiten Mischkammer (14) hervorsteht, wobei die Hülse (28) einen Durchmesser (30) umfasst, der von der Stange (22) derart überquert wird, dass die Hülse (28) ein Lager für die Rotation der Stange (22) relativ zur zweiten Mischkammer (14) bildet.

5. Vorrichtung (1) nach einem der Ansprüche 1 - 4, **dadurch gekennzeichnet, dass** die Vorrichtung (1) mittel zur Anzeige der Position des Verschlusses (20) relativ zur Streulichtöffnung (6) umfasst.

6. Vorrichtung (1) nach einem der Ansprüche 1 - 5, **dadurch gekennzeichnet, dass** die Öffnung (6) und eine von der ersten Mischkammer (4) abgegrenzte Öffnung, durch die die Filterstruktur (8) angeordnet ist, dem Boden (16) der zweiten Mischkammer (14) gegenüberliegen.

7. Vorrichtung (1) nach einem der Ansprüche 1 - 6, **dadurch gekennzeichnet, dass** die Öffnung (6) eine Filterwand (35) zur Umwandlung der Wellenlänge des von der Quelle (2) ausgestrahlten Lichts in eine andere Wellenlänge als diejenige, die aus der Umwandlung des aus der Quelle (2) ausgestrahlten Lichts durch die Filterstruktur (8) umfasst.

8. Vorrichtung (1) nach einem der Ansprüche 1 - 7, **dadurch gekennzeichnet, dass** der Verschluss (20) ein der Filterstruktur (8) überlagertes Teil (42) umfasst, wobei das Teil (42) relativ zur Filterstruktur (8)beweglich ist, um die Öffnung (6) zu decken oder frei zu machen, wobei die Öffnung (6) in der Filterstruktur (8) enthalten ist.

9. Vorrichtung (1) nach einem der Ansprüche 1 - 8, **dadurch gekennzeichnet, dass** eine Seitenwand (12) der ersten Mischkammer (4) eine Schulter (44) umfasst, auf die sich der Verschluss (20) stützen soll, wobei die Schulter (44) derart angeordnet ist, dass sie den Verschluss (20) mit der Filterstruktur (8) sandwichartig zusammenbringt.

10. Vorrichtung (1) nach einem der Ansprüche 1 - 9, **dadurch gekennzeichnet, dass** die Filterstruktur (8) eine versetzte Phosphorschicht (36) umfasst.

11. Vorrichtung (1) nach einem der Ansprüche 1 - 10, **dadurch gekennzeichnet, dass** die Vorrichtung (1) einen Motor, insbesondere einen Schrittmotor, umfasst, der mit der Steuerung verbunden ist, um die Steuerung zu aktivieren und dadurch die Verschiebung des Verschlusses (20) relativ zur Streulichtöffnung (6) zu veranlassen.

## Claims

1. A lighting device (1) with a changeable color temperature, comprising a light source (2) arranged to emit light in a first mixing chamber (4) of the device (1), the first mixing chamber (4) comprising a leak opening (6), and a filtering structure (8) designed to modify the wavelength of the light emitted by the light source (2), the lighting device (1) further comprising a sealing member (20) designed to at least partially close off the leak opening (6) to allow or prevent the passage of the light emitted by the light source (2) through the leak opening (6), the leak opening (6) and the sealing member (20) being movable relative to one another under the action of a control member allowing the user to command the relative movement of the sealing member (20) with respect to the leak opening (6) to calibrate the light leaks via the leak opening (6) in order to adjust the color temperature of the light emitted at the outlet of the lighting device (1), **characterized in that** the filtering structure (8) and the leak opening (6) provide access to a second mixing chamber (14) of the device (1), intended for mixing of the light at the outlet of the first mixing chamber (4) via the filtering structure (8) and the other leak opening (6), the first mixing chamber (4) being contained in the second mixing chamber (14), the first mixing chamber (4) and the second mixing chamber (14) being arranged head to tail, and **in that** the second chamber (14) comprises a diffuser (48) arranged to at least partially cover the outlet opening of the second chamber (14).

2. The lighting device (1) according to claim 1, **characterized in that** the control member corresponds to a rod (22) that is rotatable relative to the second mixing chamber (14), the rod (22) having a proximal end (24) attached to one of the elements selected from among the first mixing chamber (4), the sealing member (20) and the filtering structure (8) in order to pivot said element around the axis of the rod (22) and thus move the sealing member (20) and the leak opening (6) relative to one another.

3. The lighting device (1) according to claim 2, **characterized in that** the rod (22) further comprises a distal end (26) extending outside the first mixing chamber (4) and outside the second mixing chamber (14).

4. The lighting device (1) according to claim 2 or 3, **characterized in that** the second mixing chamber (14) comprises a central sleeve (28) protruding from the bottom (16) of the second mixing chamber (14), the central sleeve (28) comprising a bore (30) crossed through by the rod (22) such that the central sleeve (28) forms a bearing for the rotation of the rod (22) relative to the second mixing chamber (14).

5. The lighting device (1) according to one of claims 1 to 4, **characterized in that** the lighting device (1) comprises means for indicating the relative position of the sealing member (20) with respect to the leak opening (6).

6. The lighting device (1) according to one of claims 1 to 5, **characterized in that** the leak opening (6) and an opening defined by the first mixing chamber (4), through which the filtering structure (8) is arranged, are arranged across from the bottom (16) of the second mixing chamber (14).

7. The lighting device according to one of claims 1 to 6, **characterized in that** the leak opening (6) comprises a filtering wall (35) designed to convert the wavelength of the light emitted by the light source (2) into a wavelength different from that obtained during the conversion of the wavelength of the light emitted by the light source (2) by the filtering structure (8).

8. The lighting device (1) according to one of claims 1 to 7, **characterized in that** the sealing member (20) comprises a flap (42) superimposed on the filtering structure (8), the flap (42) being movable relative to the filtering structure (8) to cover or free the leak opening (6), the leak opening (6) being arranged in the filtering structure (8).

9. The lighting device (1) according to one of claims 1 to 8, **characterized in that** a side wall (12) of the first mixing chamber (4) comprises a shoulder (44) on which the sealing member (20) is intended to bear, the shoulder (44) being arranged to sandwich the sealing member (20) with the filtering structure (8).

10. The lighting device (1) according to one of claims 1 to 9, **characterized in that** the filtering structure (8) comprises an offset phosphorus layer (36).

11. The lighting device (1) according to one of claims 1 to 10, **characterized in that** the device (1) comprises a motor, in particular a stepping motor, connected to the control member to actuate the control member and consequently cause the relative movement of the sealing member (20) with respect to the leak opening (6).
